# EUROPÄISCHE PATENTSCHRIFT

(11) **EP 0 447 854 B1**
(45) Veröffentlichungstag und Bekanntmachung des Hinweises auf die Patenterteilung: **11.01.1995**
(21) Anmeldenummer: 91102991.6
(22) Anmeldetag: 28.02.1991
(51) Int. Cl.: B02C 18/00, B02C 18/18

(54) **Schneidwerk für einen Dokumentenvernichter**
Cutting device for a document shredder
Dispositif de coupe pour destructeur de documents

(30) Priorität: 17.03.1990 DE 4008659
(43) Veröffentlichungstag der Anmeldung: 25.09.1991
(73) Patentinhaber: SCHLEICHER & CO. INTERNATIONAL AKTIENGESELLSCHAFT, D-88677 Markdorf (DE)
(72) Erfinder: Stangenberg, Hartmut, W-7776 Owingen (DE); Gasteier, Rolf, W-7775 Bermatingen (DE)
(74) Vertreter: Patentanwälte Ruff, Beier, Schöndorf und Mütschele

(56) Entgegenhaltungen:
- DE-U- 8 813 569
- US-A- 3 960 335

## Beschreibung

Die Erfindung betrifft ein Schneidwerk für einen Dokumentenvernichter nach dem Oberbegriff des Anspruchs 1.

Als Dokumentenvernichter ist hier ein Gerät zu verstehen, das in erster Linie dazu bestimmt ist, Schriftgut und anderes Flachmaterial, insbesondere Papier, in möglichst unleserliche Streifen zu zerschneiden. Es können darin aber auch andere Gegenstände zerschnitten werden.

Ein Schneidwerk der genannten Art ist aus der DE-C-19 53 681 bekanntgeworden. Es erzeugt einen sogenannten Torsionsschnitt, d.h. es zerschneidet das Schriftgut in schmale Streifen, die eine mehr oder weniger starke Schraubenform annehmen, weil die beiden Kanten des Streifens nach dem Schnitt in unterschiedliche Richtungen ausgelenkt werden.

Gegenüber anderen Schneidwerken mit Torsionsschnitt hat das Schneidwerk nach der DE-C-19 53 681 den Vorteil, daß auch beim Schneiden von Lagen aus mehreren Papieren im Durchlaß, der sich zwischen je zwei Paaren von Schneidscheiben bildet, ausreichender Platz ist, damit der Streifen dort frei hindurchlaufen kann. Ein Problem stellt allerdings die relativ große Schneidscheibenhöhe über der Walzenoberfläche dar, weil dadurch die Schneidscheiben bruchempfindlich werden und sich der Walzendurchmesser, der Walzenabstand und somit Raumaufwand und Baukosten erhöhen. Relativ scharfe Übergangskanten zwischen Schneidflanken-Rückenseite und Schneidwalzen-Oberfläche stören den reibungs- und haftungsfreien Durchlauf der Streifen. Es ist zu beobachten, daß Streifen an den Schneidscheiben haften und mit herum genommen werden, so daß meist Abstreifer erforderlich sind, um zu verhindern, daß sie sich um die Schneidwalzen wickeln.

Das DE-U-88 13 569 zeigt eine ähnliche Ausbildung, bei der der Durchlaß eine sehr langgestreckte Querschnittsform hat. Die Übergänge zwischen den Rückenflanken der Schneidscheiben und der Walzenoberfläche haben zwar kleine Ausrundungen, die jedoch an der vorher geschilderten Problematik nichts ändern.

Aus der US-A-3 960 335 ist ein Schneidwerk für thermoplastische Kunststoff-Folien bekanntgeworden, das einen ähnlichen Grundaufbau hat wie die vorher beschriebene Ausführung, bei dem jedoch die Durchlässe zwischen den Schneidscheiben eine weniger langgestreckte und daher etwas gedrungenere Form haben. Die Form des Durchlaßquerschnittes ist allerdings sehr scharfkantig und fördert so das Hängenbleiben geschnittener Streifen, die wiederum die Tendenz haben, von den Schneidscheiben mitgenommen zu werden und sich um die Schneidwalzen zu wickeln. Das Schneidwerk arbeitet mit einem Querschneider zusammen, der dahinter angeordnet ist und mit einer Art Fräserschnitt für eine Zerkleinerung in einzelne Partikel sorgt.

Aufgabe der Erfindung ist es, ein Schneidwerk der genannten Art dahingehend zu verbessern, daß bei guten Schneidergebnissen und möglichst geringem Energieaufwand und geringer Bruchgefährdung ein Streifendurchlauf ohne die Neigung zum Hängenbleiben der Streifen an den Walzen möglich ist.

Diese Aufgabe wird durch die Kennzeichnenden Merkmale des Anspruchs 1 gelöst.

Die definierte, gedrungene Trapezform des Durchlasses ermöglicht es dem Streifen, eine nahezu beliebige Lage einzunehmen. Seine Tendenz zur Schraubenbildung wird verringert und auch in dem Fall, daß Material geschnitten wird, das beim Schneiden zur Randdehnung neigt, können die dadurch gewellten Schneidkanten ungehindert durch den Durchlaß hindurchlaufen.

Zusammen mit einer mäßigen Überlappung und niedrigen Zahnhöhen ergibt sich auch ein geringer Energieverbrauch.

Die gedrungene Trapezform läßt sich anhand verschiedener weiterer Kriterien noch näher definieren, die in den Unteransprüchen angegeben sind. Sie sind jedoch aufgrund der unterschiedlichen Bauformen auch alternativ zu verstehen, obwohl eine besonders vorteilhafte Ausführungsform sie in Kombination anwenden kann, da sie sich gegenseitig nicht ausschließen. Wichtig ist auch die definierte, großzügige Ausrundung der Übergänge zwischen den Schneid- und Rückenflanken jeder Schneidscheibe und der Walzenoberfläche. Es ist festgestellt worden, daß dies die Neigung zum Verklemmen der Streifen wesentlich verringert, obwohl man dies anfänglich nicht glauben wollte, weil dadurch das größte Diagonalmaß im Durchlaß etwas verringert wird.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in der Zeichnung dargestellt und werden im folgenden näher erläutert. Es zeigen:
- Fig. 1: eine Teil-Seitenansicht eines Schneidwerkes mit zwei Schneidwalzen und
- Fig. 2: einen Detailschnitt aus dem Eingriffsbereich der beiden Schneidwalzen.

Fig. 1 zeigt ein Schneidwerk 11 mit zwei Schneidwalzen 12, 13, die jeweils aus einem Walzenkörper 16 mit daran einstückig ausgebildeten Schneidscheiben 14, 15 bestehen. Die Walzenkörper weisen auf jeder Seite einen Lagerzapfen 18 auf, der in Lagern 19 an einem Maschinenrahmen 20 eines in weiteren Einzelheiten nicht dargestellten Dokumentenvernichters gelagert sind. Über die in Fig. 1 linken, abgebrochen dargestellten Lagerzapfen erfolgt auch der gegenläufige, durch ein Zahnradpaar synchronisierte Antrieb beider Schneidwalzen jeweils in einander entgegengesetzten Drehrichtungen.

In Fig. 1 ist angedeutet, daß die Schneidwalzen über eine entsprechende in Axialrichtung elastische Lagerausbildung des als gemeinsamer Lagereinsatz ausgebildeten Lagerbocks 21 axial so gegeneinander abgestützt sind, daß sie einerseits möglichst reibungsarm aneinander laufen, andererseits aber auch einen guten Schnittverlauf ergeben und im Falle einer Überlastung axial nachgeben können.

Die Schneidscheiben 14, 15 sind über die Walzenoberfläche 17 des durchgehenden Walzenkörpers 16 vorspringende ringflanschartige, vorzugsweise gehärtete Gebilde, die eine im wesentlichen in einer radialen Ebene verlaufende Schneidflanke 22 und eine unter einem Winkel f gegenüber dieser bzw. einer radialen Ebene verlaufende Rückenflanke 23 aufweisen. Die Flanken 22, 23 sind durch eine den Außenumfang der Schneidscheibe bildende zylinderförmige Ringfläche 24 miteinander verbunden, die in axialer Richtung eine relativ geringe Breite s hat.

Die Schneidscheiben sind beim bevorzugten Ausführungsbeispiel einstückig mit dem Walzenkörper. Sie könnten jedoch auch in Form von einzelnen Scheiben auf einer Welle aufgereiht sein, wenn dies aus Fertigungsgründen günstiger ist.

Der Übergang zwischen den Rückenflanken 23 sowie den Schneidflanken 22 und der Walzenoberfläche 17 ist mit großzügigen Ausrundungen 45 versehen, und zwar mit einem Radius r, der größer ist als ein Fünftel der Schneidscheibenhöhe h über der Walzenoberfläche 17 (vorzugsweise wie beim Ausführungsbeispiel etwa ein Drittel von h; siehe Fig. 2).

Da die Schneidscheiben 14, 15 der Schneidwalzen 12, 13 jeweils einander entgegengerichtet sind, liegen jeweils die Schneidflanken 22 der Schneidscheiben 14 einer Schneidwalze 12 an den entsprechenden Schneidflanken 22 der Schneidscheiben 15 der Schneidwalze 13 an, da diese auf beiden Schneidwalzen jeweils in dem gleichen axialen Abstand b voneinander angeordnet sind. Die Schneidflanken 22 bilden zwischen sich und der Ringfläche 24 eine umlaufende kreisförmige Schneidkante 25, die für das Abstandsmaß b bestimmend ist. Die Schneidflanke 22 läuft zwar im wesentlichen radial , könnte jedoch auch davon abweichend gestaltet sein, sofern ein reibungsarmer Eingriff der beiden Schneidkantenbereiche gewährleistet ist. So wäre beispielsweise eine noch großzügigere Ausrundung möglich. Es sollte jedoch darauf geachtet werden, daß der Rand des angedeuteten, aus eingebrachtem Flachmaterial geschnittenen Streifens 28 sich in dem Durchlaß 29 weitgehend frei bewegen kann. Dieser Durchlaß hat eine gedrungene Trapezform mit durch die Ausrundungen 45 gerundeten Ecken, d.h. er nähert sich eher einem gleichseitigen Trapez an als einem langgestreckt streifenförmigen. Dies wird durch den relativ steilen Verlauf der Rückenflanken 23 zusammen mit einer mäßigen Schneidscheibenhöhe h erreicht.

Die Schneidwalzen 12, 13 sind mit einem Achsabstand A voneinander angeordnet, der geringer ist als ihr Außendurchmesser Da. Dadurch bildet sich zwischen den Schneidscheiben eine linsenförmige Überlappungszone, deren größtes Maß in der in Fig. 2 dargestellten Verbindungsebene der beiden Schneidscheibenachsen 30 das Maß u hat. In dieser Ebene sind auch die Abmessungen des Durchlasses zu verstehen, da er in dieser Ebene seine engste Stelle hat und sich davor und dahinter erweitert.

Die Abmessungen und Abmessungsverhältnisse sind eingehend erprobt worden und haben folgende günstigste Werte bzw. Bereiche ergeben:

Ausgehend von einem Außendurchmesser der Schneidscheiben, der für einen kleinen Arbeitsplatz-Dokumentenvernichter bei 25 mm liegen kann, kann die Schneidscheibenhöhe h etwa 2,5 mm bei einem axialen Schneidkantenabstand b von 4 mm betragen. Bei einem Achsabstand A von 23,5 mm ergibt sich eine Überlappung u von 1,5 mm und damit eine Radialabmessung d des Durchlasses von 2,5 mm, während die Abmessung a, d.h. der kleinste Abstand zwischen den Rückenflanken 23 im Durchlaß 29 2,6 mm betragen kann. Damit ergibt sich ein nahezu "quadratisches" Verhältnis des Trapezes, dessen Höhe und Breite nur um ca. 20 % voneinander abweichen. Die Schneidzähne haben mit 2,5 mm eine recht geringe Höhe, sind aber infolge der beiden großzügigen Ausrundungen 45 ausreichend versteift, um auch mit dem Flankenwinkel von 25° und der sehr geringen Breite dem Ringfläche 24 von s = 0,2 mm standfest genug zu sein. Diese kleine Ringfläche erleichtert auch die Schneidarbeit, indem sie die Flächenpressung im Schneidbereich erhöht. Die relativ kleine Breite s der Ringfläche 24 sorgt dafür, daß in dem Durchlaß keine ausgeprägten Ecken gebildet werden, die diesem eine Z-Form geben könnte.

Es sind auch Bereiche untersucht worden, in denen die gewünschten günstigen Ergebnisse erzielt werden. Für andere Größen von Schneidwerken gelten die Abmessungsverhältnisse, die sich aus den vorher angegebenen Daten errechnen lassen, ebenfalls als besonders vorteilhaft. Abweichend davon können aber die Werte differieren. So kann beispielsweise der Flankenwinkel zwischen 20 und 35° gewählt werden, ohne einerseits die Bruchgefahr zu stark zu erhöhen oder den Durchlaß 29 zu stark einzuengen. Das günstige Verhältnis zwischen Außendurchmesser Da und Schneidscheibenabstand b von ca. 6:1 kann bis ca. 10:1 betragen und die Breite s der Ringfläche 24 am Schneidscheibenumfang, die beim Ausführungsbeispiel ca. 8 % beträgt, kann zwischen 5 % und 20 % der Schneidscheibenhöhe und ein Sechstel bis ein Dreißigstel, vorzugsweise ein Zwanzigstel des Schneidkantenabstandes b betragen. Auch ein geringes Verhältnis zwischen der Schneidscheibenhöhe h (Auskragung über der Walzenoberfläche) ist vorteilhaft und sollte weniger als 70 % des Schneidkantenabstandes b betragen. Die Radialabmessung d des Durchlasses sollte kleiner oder etwa gleich groß sein wie der axiale Schneidkantenabstand b. Bezogen auf den Querabstand a, d.h. den Abstand zwischen den Rückenflanken, sollten diese Radialabmessungen d kleiner sein als das Fünffache und möglichst kleiner als das Zweifache von a sein.

Das Überlappungsmaß u sollte, bezogen auf die Schneidscheibenhöhe h, weniger als zwei Drittel von dieser oder, bezogen auf den axialen Schneidkantenabstand b bzw. die Radialabmessung d des Durchlasses, weniger als die Hälfte dieser Werte betragen.

Weitere Abmessungen und Verhältnisse ergeben sich aus den Ansprüchen und Zeichnungen, auf die Bezug genommen wird.

Die Funktion des Schneidwerkes ist wie folgt: Ein eingegebenes Blatt oder eine Blattlage bzw. eine Bahn oder Bahnlage (bei kontinuierlicher Beschickung) läuft, ggf. von Wandungen eines Einführschlitzes geleitet, in den Überlappungsbereich zwischen den beiden Schneidwalzen ein, d.h. in der Zeichenebene vertikal. Es wird von den sich gegenläufig, d.h. in die gleiche Richtung ziehenden Schneidwalzen ergriffen, wobei die Ringfläche 24, falls dies aus Transportgründen nötig sein sollte, geriffelt sein könnte. Es wird also zwischen den beiden Walzen hindurchgezogen, wobei es schon vor der die beiden Achsen 30 enthaltenden Mittelebene am Beginn des linsenförmigen Überlappungsbereiches von den bei den zusammenwirkenden Schneidkanten 25 jedes Schneidscheibenpaares nach Art eines Scherenschnittes geschnitten wird. Dabei ist es vorteilhaft, daß der Schnitt auf der ganzen Breite gleichzeitig erfolgt, so daß das Material zwischen den einzelnen Schnittkanten gespannt gehalten wird und somit auch bei etwas stumpferen und nicht ganz aneinanderliegenden Schneidkanten geschnitten oder schnittähnlich gerissen wird. Dies wird dadurch unterstützt, daß nach dem Schnittvorgang die Ringflächen 24, die an die jeweilige Schnittlinie angrenzen, sich gegenläufig auseinanderbewegen, so daß das Material schon wegen der dann auftretenden großen Streckung getrennt werden würde.

Der entstehende Papierstreifen 28 liegt in dem Durchlaß 29, wenn er die Mittelebene der beiden Schneidwalzen erreicht hat, gegenüber seiner vor dem Schnittvorgang eingenommenen Ausrichtung (entsprechend der Trennebene 35) schräg, wie in Fig. 2 dargestellt, so daß sich insgesamt eine leichte schraubenförmige Drehung des entstehenden Streifens ergibt, was zu dem Namen "Torsionsschnitt" für diese Walzenausbildung geführt hat. Diese schraubenförmige Drehtendenz ist jedoch bei dem Schneidwerk nach der Erfindung relativ gering, d.h. die "Steigung" der entstehenden Schraube ist sehr groß. Es ist zu erkennen, daß sich der Streifen 28 auch in eine andere Lage legen könnte, ohne sich zwischen den Wandungen des Durchlasses zu verklemmen. Dazu tragen vor allem auch die großzügigen Ausrundungen 45 bei. Auch ein aufgerauhter oder gewellter Rand kann nicht zu einer Verklemmung führen. Vor allem kann der Streifen sich unabhängig von seiner verbleibenden Schraubenform, die von den Materialeigenschaften des Zerkleinerungsmaterials abhängig ist, in eine nahezu beliebige Drehstellung legen, ohne an einer Durchlaßwandung anzulaufen.

Das Schneidwerk nach der Erfindung kommt ohne Abstreifer aus. Wenn einer vorgesehen wird, so nur für den Fall besonders kritischer Materialien, die aus anderen Gründen zum Haften an den Schneidwalzen neigen.

Es sei noch erwähnt, daß die gedrungene Form des Durchlasses auch eingehalten oder sogar noch weiter vervollkommnet werden könnte, wenn der Durchlaß abweichend von seiner dargestellten Trapezform mehr an eine Rechteck- oder, noch besser, Kreis- bzw. Langlochform angepaßt wird. Dazu könnte die bisher zwischen den Schneidscheiben zylindrische Walzenoberfläche 17 durch entsprechende Ausdrehung bei der Herstellung eine in Fig. 2 strichpunktiert angedeutete gerundete Form 36 erhalten, ohne daß dadurch die Festigkeit der Schneidscheiben beeinträchtigt werden würde. Damit könnte sich der Streifen dann um mehr als 60° frei im Durchlaß bewegen. Hier würden also die großzügigen Ausrundungen 45 nahezu in eine einzige Gesamtrundung übergehen.

Eine gute Ausrundung des den Durchlaß bildenden Raumes kann auch unabhängig von der relativen Bemessung dieses Raumes zu den Vorteilen der Erfindung führen.

## Patentansprüche

1. Schneidwerk für einen Dokumentenvernichter mit zwei Schneidwalzen (12, 13), die in einem axialen Abstand (b) voneinander angeordnete, über die Walzenoberfläche (17) vorstehende Schneidscheiben (14, 15) aufweisen, die je eine im wesentlichen radial verlaufende, in einer umlaufenden Schneidkante (26) endende Schneidflanke (22) und eine abgeschrägte Rückenflanke (23) aufweisen, wobei je eine Schneidkante (26) einer Schneidscheibe (14) der einen Schneidwalze (12) eine entgegengesetzt gerichtete Schneidkante (26) einer Schneidscheibe (15) der anderen Schneidwalze (13) überlappt und mit ihr zum Schneiden eines zwischen die Schneidwalzen (12, 13) eingebrachten Flachmaterials in Streifen (28) zusammenwirkt, wobei zwischen den Schneidscheiben ein von den Schneid- und Rückenflanken (22, 23) benachbarter Schneidscheiben (14, 15) und der Walzenoberfläche (17) begrenzter Durchlaß (29) für den Streifen (28) gebildet ist, dadurch gekennzeichnet, daß der Durchlaß (29) eine gedrungene Form hat, derart, daß der Abstand (a) zwischen den Rückenflanken (23) an der engsten Stelle des Durchlasses (29) größer ist als ca. 40 % der Radialabmessungen (d) des Durchlasses (29) an dessen engster Stelle, und daß die Übergänge zwischen der Walzenoberfläche (17) und der Rückenflanke (23) und/oder der Schneidflanke (22) mit Ausrundungen (45) versehen sind, deren Radius (r) größer ist als ein Fünftel der Schneidscheibenhöhe (h) über der Walzenoberfläche.

2. Schneidwerk nach Anspruch 1, dadurch gekennzeichnet, daß der Abstand (a) zwischen den Rückenflanken (23) an der engsten Stelle des Durchlasses (29) größer ist als ca. 60 % des axialen Abstandes (b) zwischen benachbarten Schneidkanten der gleichen Schneidwalze (12; 13).

3. Schneidwerk nach Anspruch 1 oder 2, dadurch gekennzeichnet, daß der Abstand (a) zwischen den Rückenflanken (23) an der engsten Stelle des Durchlasses (29) größer ist als ca. zwei Drittel der Schneidscheibenhöhe über der Walzenoberfläche (17).

4. Schneidwerk nach einem der vorhergehenden Ansprüche, dadurch gekennzeichnet, daß der Rückenflankenabstand (a) ca. 75 % der Radialabmessungen (d) beträgt.

5. Schneidwerk nach einem der vorhergehenden Ansprüche, dadurch gekennzeichnet, daß die Schneidwalzen (12, 13) vorzugsweise mit gleicher Drehzahl miteinander synchron gegenläufig angetrieben sind.

6. Schneidwerk nach einem der vorhergehenden Ansprüche, dadurch gekennzeichnet, daß der Schneid- und Rückenflanke (22, 23) miteinander verbindende Außenumfang der Schneidscheiben (14, 15) eine Ringfläche (24) bildet, deren axiale Breite (s) kleiner als ein Fünftel, vorzugsweise ein Zehntel bis ein Zwanzigstel, insbesondere ca. 8 % der Schneidscheibenhöhe (h) über der Walzenoberfläche (17) beträgt.

7. Schneidwerk nach einem der vorhergehenden Ansprüche, dadurch gekennzeichnet, daß der Schneid- und Rückenflanke (22, 23) verbindende Außenumfang der Schneidscheiben (14, 15) eine im wesentlichen zylinderförmige Ringfläche (24) bildet, deren Breite (s) kleiner als ein Sechstel, vorzugsweise ein Fünfzehntel bis ein Dreißigstel, insbesondere ein Zwanzigstel des axialen Schneidkantenabstandes (b) beträgt.

8. Schneidwerk nach einem der vorhergehenden Ansprüche, dadurch gekennzeichnet, daß der Rückenflankenwinkel (23) gegenüber der Radialen 20° bis 35°, vorzugsweise 25°, beträgt.

9. Schneidwerk nach einem der vorhergehenden Ansprüche, dadurch gekennzeichnet, daß die Schneidscheibenhöhe (h) über der Walzenoberfläche (17) weniger als 70 % des axialen Schneidkantenabstandes (b) beträgt.

10. Schneidwerk nach einem der vorhergehenden Ansprüche, dadurch gekennzeichnet, daß die Radialabmessungen (d) des Durchlasses (29) an dessen engster Stelle kleiner oder gleich groß wie der axiale Schneidkantenabstand (b) und/oder kleiner als das Fünffache, vorzugsweise als das Zweifache des Rückenflankenabstandes (a) im Durchlaß (29) beträgt.

11. Schneidwerk nach einem der vorhergehenden Ansprüche, dadurch gekennzeichnet, daß das durch den radialen Abstand der Schneidkanten (26) zusammenwirkender Schneidscheiben (14, 15) in der Verbindungsebene zwischen den Schneidwalzenachsen (30) definierte Überlappungsmaß (u) kleiner ist als zwei Drittel der Schneidscheibenhöhe (h) über der Walzenoberfläche (17) und/oder als die Hälfte des axialen Schneidkantenabstandes (b) und/oder als die Hälfte der Radialabmessungen (d) des Durchlasses (29) an dessen engster Stelle.

12. Schneidwerk nach einem der vorhergehenden Ansprüche, dadurch gekennzeichnet, daß der Schneidscheibendurchmesser (Da) weniger als das Zehnfache, vorzugsweise etwa das Sechsfache des axialen Schneidkantenabstandes (b) und/oder weniger als das Zwölffache, vorzugsweise etwa das Zehnfache der Schneidscheibenhöhe (h) über der Walzenoberfläche (17) beträgt.

## Claims

1. Cutting mechanism for a document shredder with two cutting rollers (12, 13), which have cutting disks (14, 15) arranged with an axial spacing (b) from one another and projecting over the roller surface (17) and which in each case have a substantially radial cutting face (22) terminating in an all-round cutting edge (26) and a bevelled back face (23) and in each case one cutting edge (26) of one cutting disk (14) of one cutting roller (12) overlaps an oppositely directed cutting edge (26) of a cutting disk (15) of the other cutting roller (13) and cooperates therewith for cutting a flat material introduced between the cutting rollers (12, 13) into strips (28) and between the cutting disks is formed an opening (29) for the strip (28) and which is bounded by the cutting and back faces (22, 23) of adjacent cutting disks (14, 15) and the roller surface (17), characterized in that the opening (29) has a compact shape, so that the spacing (a) between the back faces (23) at the narrowest point of the passage (29) is larger than approximately 40% of the radial dimensions (d) of the passage (29) at its narrowest point and that the transitions between the roller surface (17) and the back face (23) and/or the cutting face (22) are provided with fillets (45), whose radius (r) is larger than 1/5 of the cutting disk height (h) over the roller surface.

2. Cutting mechanism according to claim 1, characterized in that the spacing (a) between the back faces (23) at the narrowest point of the opening (29) is larger than approximately 60% of the axial spacing (b) between adjacent cutting edges of the same cutting roller (12, 13).

3. Cutting mechanism according to claims 1 or 2, characterized in that the spacing (a) between the back faces (23) at the narrowest point of the opening (29) is larger than approximately 2/3 of the cutting disk height over the roller surface (17).

4. Cutting mechanism according to any one of the preceding claims, characterized in that the back face spacing (a) is approximately 75% of the radial dimensions (d).

5. Cutting mechanism according to any one of the preceding claims, characterized in that the cutting rollers (12, 13) are synchronously contrarotated, preferably at the same speed.

6. Cutting mechanism according to any one of the preceding claims, characterized in that the outer circumference of the cutting disks (14, 15) interconnecting the cutting and back faces (22, 23) forms a ring face (24), whose axial width (s) is smaller than 1/5, preferably 1/10 to 1/20 and in particular approximately 8% of the cutting disk height (h) above the roller surface (17).

7. Cutting mechanism according to any one of the preceding claims, characterized in that the outer circumference of the cutting disks (14, 15) connecting the cutting and back faces (22, 23) forms a substantially cylindrical ring face (24), whose width (s) is smaller than 1/6, preferably 1/15 to 1/30 and in particular 1/20 of the axial cutting edge spacing (b).

8. Cutting mechanism according to any one of the preceding claims, characterized in that the back face angle (23) between the radials is 20 to 35° and preferably 25°.

9. Cutting mechanism according to any one of the preceding claims, characterized in that the cutting disk height (h) above the roller surface (17) is less than 70% of the axial cutting edge spacing (b).

10. Cutting mechanism according to any one of the preceding claims, characterized in that the radial dimensions (d) of the opening (29) at its narrowest point are smaller or the same as the axial cutting edge spacing (b) and/or smaller than 1/5, preferably twice the back face spacing (a) in the opening (29).

11. Cutting mechanism according to any one of the preceding claims, characterized in that the overlap (u) defined in the connecting plane between the cutting roller axes (30) by the radial spacing of the cutting edges (26) of cooperating cutting disks (14, 15) is smaller than 2/3 of the cutting disk height (h) above the roller surface (17) and/or half the axial cutting edge spacing (b) and/or half the radial dimensions (d) of the opening (29) at its narrowest point.

12. Cutting mechanism according to any one of the preceding claims, characterized in that the cutting disk diameter (Da) is smaller than 10 times, preferably approximately 6 times the axial cutting edge spacing (b) and/or is less than 12 times, preferably approximately 10 times the cutting disk height (h) above the roller surface (17).

## Revendications

1. Dispositif de coupe pour un destructeur de documents comprenant deux cylindres de coupe (12, 13), ceux-ci comportant des disques de coupe (14, 15) qui sont disposés à une distance (b) les uns des autres dans le sens axial, qui font saillie au-delà de la surface (17) des cylindres et qui présentent chacun un flanc de coupe (22), lequel s'étend radialement, pour l'essentiel, en se terminant par une arête de coupe périphérique (25), ainsi qu'un flanc arrière incliné (23), cependant que chaque arête de coupe (25) d'un disque de coupe (14) de l'un des cylindres de coupe (12) recouvre une arête de coupe dirigée en sens opposé (25) d'un disque de coupe (15) de l'autre cylindre de coupe (13) et coopère avec elle pour couper en bandes (28) un produit plat introduit entre les cylindres de coupe (12, 13), et cependant qu'un passage (29) destiné aux bandes (28) est formé entre les disques de coupe en étant délimité par les flancs de coupe et les flancs arrière (22, 23) de disques de coupe voisins (14, 15) et par la surface (17) des cylindres, caractérisé par le fait que le passage (29) présente une forme qui est ramassée d'une manière telle que la distance (a) entre les flancs arrière (23) à l'endroit le plus étroit du passage (29) soit supérieure à 40% environ de la dimension (d) du passage (29) dans le sens radial à l'endroit où il est le plus étroit, et par le fait que les transitions entre la surface (17) du cylindre et le flanc arrière (23) et/ou le flanc de coupe (22) sont pourvues d'arrondis (45) dont le rayon (r) est supérieur à un cinquième de la hauteur (h) des disques de coupe au-dessus de la surface du cylindre.

2. Dispositif de coupe selon la revendication 1, caractérisé par le fait que la distance (a) entre les flancs arrière (23) à l'endroit le plus étroit du passage (29) est supérieure à 60% environ de la distance (b) dans le sens axial entre des arêtes de coupe voisines du même cylindre de coupe (12, 13).

3. Dispositif de coupe selon la revendication 1 ou 2, caractérisé par le fait que la distance (a) entre les flancs arrière (23) à l'endroit le plus étroit du passage (29) est supérieure aux deux tiers environ de la hauteur des disques de coupe au-dessus de la surface (17) des cylindres.

4. Dispositif de coupe selon l'une des revendications précédentes, caractérisé par le fait que la distance (a) entre les flancs arrière est égale à 75% environ de la dimension (d) dans le sens radial.

5. Dispositif de coupe selon l'une des revendications précédentes, caractérisé par le fait que les cylindres de coupe (12, 13) sont entraînés en sens inverse et en synchronisme entre eux, de préférence en présentant la même vitesse de rotation.

6. Dispositif de coupe selon l'une des revendications précédentes, caractérisé par le fait que le pourtour extérieur des disques de coupe (14, 15) qui relie entre eux les flancs de coupe et les flancs arrière (22, 23) constitue une surface annulaire (24) dont la largeur (s) dans le sens axial est inférieure à un cinquième de la hauteur (h) des disques de coupe au-dessus de la surface (17) des cylindres, en étant de préférence comprise entre un dixième et un vingtième de cette hauteur, et en particulier égale à 8% environ de celle-ci.

7. Dispositif de coupe selon l'une des revendications précédentes, caractérisé par le fait que le pourtour extérieur des disques de coupe (14, 15) qui relie les flancs de coupe et les flancs arrière (22, 23) constitue une surface annulaire (24), cylindrique pour l'essentiel, dont la largeur (s) est inférieure à un sixième de la distance (b) entre les arêtes de coupe dans le sens axial, en étant de préférence comprise entre un quinzième et un trentième de cette distance, et en particulier égale à un vingtième de celle-ci.

8. Dispositif de coupe selon l'une des revendications précédentes, caractérisé par le fait que l'angle des flancs arrière (23) par rapport à un plan radial est compris entre 20° et 35°, et de préférence égal à 25°.

9. Dispositif de coupe selon l'une des revendications précédentes, caractérisé par le fait que la hauteur (h) des disques de coupe au-dessus de la surface (17) des cylindres est inférieure à 70% de la distance (b) entre les arêtes de coupe dans le sens axial.

10. Dispositif de coupe selon l'une des revendications précédentes, caractérisé par le fait que la dimension (d) du passage (29) dans le sens radial à l'endroit où il est le plus étroit est inférieure ou égale à la distance (b) entre les arêtes de coupe dans le sens axial et/ou inférieure au quintuple de la distance (a) entre les flancs arrière dans le passage (29), et de préférence au double de cette distance.

11. Dispositif de coupe selon l'une des revendications précédentes, caractérisé par le fait que la valeur (u) de l'interpénétration qui est définie par la distance dans le sens radial entre les arêtes de coupe (26) de disques de coupe conjugués (14, 15) et qui est mesurée dans le plan passant par les axes (30) des cylindres de coupe est inférieure aux deux tiers de la hauteur (h) des disques de coupe au-dessus de la surface (17) des cylindres et/ou à la moitié de la distance (b) entre les arêtes de coupe dans le sens axial et/ou à la moitié de la dimension (d) du passage (29) dans le sens radial à l'endroit où il est le plus étroit.

12. Dispositif de coupe selon l'une des revendications précédentes, caractérisé par le fait que le diamètre (Da) des disques de coupe est inférieur au décuple de la distance (b) entre les arêtes de coupe dans le sens axial, en étant de préférence égal au sextuple environ de cette distance, et/ou qu'il est inférieur à douze fois la hauteur (h) des disques de coupe au-dessus de la surface (17) des cylindres, en étant de préférence égal au décuple environ de cette distance.
